# FASCICULE DE BREVET EUROPEEN

(11) **EP 2 218 673 B1**
(45) Date de publication et mention de la délivrance du brevet: **12.03.2014**
(21) Numéro de dépôt: 10290026.3
(22) Date de dépôt: 20.01.2010
(51) Int. Cl.: B66C 23/80, F41A 23/58

(54) **Dispositif de positionnement et stabilisation pour un véhicule**
Positionierung- und Stabilisierungvorrichtung für ein Fahrzeug
Positioning and stabilising device for vehicle

(30) Priorité: 16.02.2009 FR 0900699
(43) Date de publication de la demande: 18.08.2010
(73) Titulaire: NEXTER Systems, 42328 Roanne Cedex (FR)
(72) Inventeur: Baptista, Daniel, 18023 Bourges Cedex (FR)
(74) Mandataire: Célanie, Christian

(56) Documents cités:
- DE-U1- 20 117 775
- GB-A- 1 340 114
- US-A- 3 572 380

## Description

Le domaine technique de l'invention est celui des dispositifs de positionnement et stabilisation pour véhicules et en particulier des dispositifs destinés à stabiliser les véhicules blindés à roues.

Il est connu notamment dans le domaine des véhicules de travaux publics de doter un véhicule de dispositifs de positionnement et stabilisation qui permettent d'empêcher un basculement du véhicule lorsqu'il utilise ses outils d'aménagement de terrain.

Le brevet FR-2413505 décrit un tel dispositif appliqué à une pelle mécanique.

Ce brevet montre des stabilisateurs latéraux formés de bras articulés qui passent, par l'action d'un vérin, d'une position sensiblement verticale le long d'une paroi latérale du véhicule à une position dans laquelle l'extrémité du bras est appliquée sur le sol.

Une telle configuration est relativement encombrante et n'est en particulier pas applicable à un véhicule blindé dont la configuration externe est généralement compacte et doit répondre à des contraintes de gabarit et de furtivité.

Il peut pourtant s'avérer nécessaire de doter un véhicule blindé de stabilisateurs latéraux pour répondre à des besoins de stabilisation du tir lors de la mise en oeuvre de certains systèmes d'arme.

Le concepteur se trouve donc confronté, d'une part au problème du positionnement de stabilisateurs sur un véhicule dont les parois externes sont peu adaptées à une telle mise en place, d'autre part au problème de l'efficacité de tels stabilisateurs qui est directement liée à la longueur des bras.

Le brevet US-3572380 décrit un véhicule selon le préambule de la revendication 1 comportant un châssis de positionnement pour une conduite d'alimentation en béton. Même si ce document montre des stabilisateurs latéraux solidaires d'un châssis, il ne s'agit pas ici à proprement parler d'un véhicule mais plutôt d'une remorque et les problèmes d'intégration des stabilisateurs vis à vis des parois latérales d'un véhicule comportant des roues ne se posent pas.

L'invention a pour but de résoudre les problèmes posés par les stabilisateurs connus. Ainsi, l'invention propose un dispositif de positionnement et stabilisation compact, facilement intégrable à un véhicule à roues, et en particulier à un véhicule blindé, dispositif permettant d'assurer une stabilisation efficace avec une course de vérin réduite et des efforts réduits pour le vérin.

Ainsi, l'invention a pour objet un véhicule à roues, et en particulier un véhicule blindé, véhicule comportant une caisse présentant des déports latéraux à l'intérieur desquels se logent les roues, et comportant un dispositif de positionnement et de stabilisation comprenant au moins un bras latéral déployable, bras qui est monté articulé sur une caisse du véhicule entre une position repliée dans laquelle le bras se trouve rangé le long de la caisse alors qu'une extrémité d'appui du bras se trouve disposée latéralement à distance de la caisse et une position déployée dans laquelle l'extrémité d'appui du bras est en contact sur le sol, le passage de la position repliée à la position déployée étant assuré à l'aide d'un vérin moteur monté entre la caisse et le bras, le bras étant logé en position repliée sous un des déports de roues, le bras ayant une forme courbe ou bien formée de plusieurs tronçons rectilignes formant des angles entre eux, forme qui est telle que lorsqu'il se trouve en position déployée, l'appui de l'extrémité sur un sol plan horizontal sur lequel est positionné le véhicule intervient pour un angle de pivotement du bras inférieur ou égal à 90°.

Le bras pourra comprendre au moins deux tronçons rectilignes formant un angle l'un avec l'autre, un tronçon externe portant l'extrémité d'appui et un tronçon interne étant articulé par rapport à la caisse.

Le bras pourra être fixé de façon articulée sur un support lui-même rendu solidaire de la caisse.

Une première extrémité du vérin moteur pourra être articulée sur le support.

Le support pourra avoir une forme de goulotte et en ce que bras ou son tronçon interne se logera alors dans cette goulotte en position repliée du bras.

D'une façon préférée, la largeur du bras ainsi que le positionnement du point d'attache de l'articulation d'une seconde extrémité du vérin moteur sur le bras seront choisis de telle sorte qu'il n'y ait aucune interférence entre vérin et roues lors du braquage des roues.

Le bras pourra comporter une structure creuse à l'intérieur de laquelle se loge le vérin, une ouverture étant prévue sur ce bras permettant le passage du vérin au cours de son mouvement de déploiement.

Le bras pourra avoir une section comportant des parois inclinées.

Selon un mode particulier de mise en oeuvre, le dispositif de positionnement et stabilisation du véhicule selon l'invention comprendra au moins deux bras latéraux déployables logés sous chaque déport latéral de la caisse.

L'invention sera mieux comprise à la lecture du complément de description qui va suivre de modes de réalisation en relation avec des dessins sur lesquels:
- la figure 1 est un schéma cinématique du déploiement d'un bras d'un dispositif selon l'art antérieur,
- la figure 2 est un schéma cinématique du déploiement d'un bras d'un dispositif selon un mode de réalisation de l'invention,
- les figures 3a et 3b sont deux vues schématiques frontales d'un véhicule équipé d'un dispositif de positionnement et stabilisation selon un mode de réalisation de l'invention, la figure 3a montrant le dispositif en position repliée et la figure 3b le montrant en position déployée lorsque le véhicule se trouve sur une pente,

- les figures 4a et 4b sont deux vues schématiques latérales de ce même véhicule, la figure 4a montrant le dispositif en position repliée et la figure 4b le montrant en position déployée,
- les figures 5a et 5b sont deux vues en perspective d'un bras du dispositif, la figure 5a le montrant en position repliée et la figure 5b en position déployée,
- la figure 6 montre en vue de dessous un bras du dispositif en position repliée, bras disposé entre deux roues directrices du véhicule, ces dernières étant braquées avec leur angle de braquage maximal,
- la figure 7 montre en vue de dessous ce même bras, les deux roues étant non braquées,
- la figure 8 montre un autre mode de réalisation d'un bras de dispositif, et
- les figures 9a et 9b montrent de façon partielle un autre mode de réalisation d'un bras, la figure 9a étant une vue en perspective et la figure 9b une section du bras.

La figure 1 schématise un bras de positionnement et stabilisation d'un dispositif selon l'art antérieur tel que par exemple décrit par FR-2413505. Cette figure montre le bras dans ses deux positions extrêmes : position repliée en traits pleins et position déployée en traits interrompus.

Le bras 1 est vertical en position repliée et incliné vers le sol 2 en position déployée. Le bras 1 comporte une extrémité d'appui 3 destinée à être appliquée sur le sol 2. Le sol est représenté ici schématiquement comme un plan horizontal positionné au niveau des plans de contact des roues du véhicule avec le sol (roues non représentées).

Le bras 1 est monté articulé sur la caisse 4 au niveau d'une articulation 5. Le passage par une rotation, dans le sens de la flèche Ω, de la position repliée à la position déployée est assuré à l'aide d'un vérin moteur 6 qui est monté entre une première articulation 7 solidaire de la caisse 4 et une deuxième articulation 8 voisine de l'extrémité d'appui 3 du bras 1. On a donc positionné les articulations 5 et 7 de telle sorte que le mouvement de sortie de la tige du vérin 6 fasse pivoter le bras dans le sens de la flèche Ω. Ceci est une légère modification par rapport à FR-2413505 (mais constitue l'art antérieur de FR2413505 selon ce document). On a représenté par le cercle en traits mixtes 9 la trajectoire suivie par l'extrémité d'appui 3 du bras 1. Ce cercle 9 est centré sur l'articulation 5 et a pour rayon la longueur du bras 1.

On a par ailleurs fait figurer un cercle en traits mixtes 10 qui est le cercle centré sur la première articulation 7 du vérin 6 et ayant pour rayon la longueur L₁ du vérin 6 en position repliée.

On voit qu'avec ce bras de stabilisation connu, l'angle α de pivotement du bras est supérieur à 90° (pour une position de départ du bras voisine de la verticale ce qui correspond à l'encombrement latéral minimal pour le dispositif).

L'allongement du vérin 6 est alors supérieur à 52%. Cet allongement A est égal au rapport entre la différence de longueur du vérin 6 entre ses deux positions extrêmes (L₂-L₁) et sa longueur initiale L₁ en position repliée : $A = \left({L}_{2}-{L}_{1}\right) / {L}_{1}$

La figure 2 montre de façon schématique la cinématique d'un bras de positionnement et stabilisation 1 d'un dispositif selon un mode de réalisation de l'invention.

Afin de faciliter les comparaisons entre l'art antérieur et l'invention, on a positionné le sol 2, la caisse 4 ainsi que les articulations 5 et 7 (qui sont fixées à la caisse) aux même niveaux que sur la figure 1.

Conformément à l'invention le bras 1 a une forme qui est telle que, lorsqu'il se trouve en position repliée, le bras 1 se trouve rangé le long de la caisse 4 alors que son extrémité d'appui 3 se trouve disposée latéralement à distance de ladite caisse 4.

On voit sur la figure 2 que le bras 1 comporte ici un tronçon la qui est vertical alors que l'extrémité d'appui 3 se trouve en position de repos disposée latéralement à distance du plan vertical passant par l'articulation 5 du bras 1 sur la caisse 4.

Concrètement le bras 1 est donc ici formé de deux tronçons rectilignes 1a et 1b qui forment un angle l'un avec l'autre (ici un angle droit).

Le tronçon externe 1b porte l'extrémité d'appui 3 et c'est le tronçon interne 1a qui est fixé à la caisse par l'articulation 5.

Le vérin moteur 6 est monté entre la première articulation 7 solidaire de la caisse 4 et une deuxième articulation 8 qui est disposée au niveau d'un point d'attache voisin de la zone de jonction 11 entre les deux tronçons (1a et 1b) du bras.

On a représenté par le cercle en traits mixtes 9 la trajectoire suivie par la zone de jonction 11 des deux tronçons du bras 1. Ce cercle 9 permet donc de rappeler sur cette figure quelle était la trajectoire du bras 1 selon l'art antérieur (figure 1).

Le cercle 9 est centré sur l'articulation 5 et a pour rayon la longueur du tronçon interne 1a du bras.

On a par ailleurs fait figurer un cercle en traits mixtes 10 qui est le cercle centré sur la première articulation 7 du vérin 6 et qui a pour rayon la longueur du vérin 6 en position repliée.

On constate sur la figure 2 que l'angle α pour lequel l'extrémité d'appui 3 est en contact avec le sol est inférieur à 90°.

Le fait de définir un bras 1 dans lequel l'extrémité d'appui 3 se trouve disposée latéralement à distance de la caisse 4 permet d'amener plus vite cette extrémité d'appui en contact avec le sol 2.

Il en résulte une mise en place et un retrait des stabilisateurs 1 qui est plus rapide.

On remarque aussi sur la figure 2 que l'extrémité d'appui 3 se trouve à l'extérieur du cercle 9. Ceci signifie que, pour un encombrement vertical identique du dispositif (longueur du tronçon interne la de la figure 2 égal à la longueur du bras 1 de la figure 1), l'empattement E₂ obtenu est supérieur (E₂>E₁) donc la stabilité assurée au véhicule est également supérieure.

On constate enfin que l'allongement du vérin 6 est moindre avec l'invention, et cela quelle que soit la localisation du point d'attache 8 sur le tronçon externe 1b.

Ceci est directement lié au fait que l'angle de pivotement α nécessaire pour amener l'extrémité d'appui 3 en contact avec le sol 2 est moindre avec l'invention.

On peut, sur l'exemple représenté à la figure 2, évaluer l'allongement A₁ (A₁=(L₂-L₁)/L₁) du vérin 6 à environ 38% (à comparer aux 52% du dispositif selon l'art antérieur). On notera que si on choisissait de fixer l'autre extrémité du vérin 6 au voisinage de l'extrémité d'appui 3 (configuration représentée en tirets fins sur la figure 2), l'allongement du vérin 6 serait de l'ordre de 28%, ce qui reste encore inférieur à celui du vérin disposé selon la figure 1, alors que l'empattement E₂ obtenu est supérieur.

On a également représenté en pointillés sur la figure 2 une configuration du dispositif dans laquelle le vérin 6 a été déployé avec un accroissement de sa longueur L₃ de 50% (allongement A₃= 50% avec A₃=(L₃-L₁)/L₁), ce qui correspond sensiblement à l'allongement du vérin selon l'art antérieur représenté à la figure 1.

On remarque qu'avec un tel allongement A₃ l'extrémité d'appui 3 se trouve à un niveau vertical H₂ qui se situe en dessous du niveau du sol 2 sur lequel se trouvait l'extrémité d'appui avec le dispositif selon la figure 1.

Ceci montre que grâce à l'invention, à course de vérin équivalente, il devient possible d'assurer un appui latéral du véhicule sur un sol 2 en pente. Le devers admissible β peut atteindre 15°. L'invention permet donc avec une structure de bras plus compacte d'assurer une stabilisation d'un véhicule positionné dans une pente (avec l'axe du véhicule perpendiculaire à la direction de la pente).

Cette configuration de bras de levier 1b permet par ailleurs de diminuer les efforts d'appui sur le sol lors de la stabilisation ce qui est important en cas de sol meuble. On remarque en effet que, l'empattement E₁ (art antérieur - figure 1) étant inférieur à celui E₂ (figure 2) obtenu avec l'invention, l'effort à exercer au niveau du sol (extrémité d'appui 3) avec le bras selon l'invention est moindre pour obtenir un même couple résistant au niveau du véhicule.

On a vu que la réduction de course pour le vérin qui est permise par l'invention permettait d'augmenter la compacité du dispositif.

On a également représenté sur les figures 1 et 2 les bras de levier d₁ et d₂ entre la direction d'effort du vérin et l'axe de rotation 5 du bras.

On remarque alors que, pour un même couple résistant au niveau du véhicule (couple exercé au niveau de l'axe de rotation 5 du bras), les efforts exercés par le vérin 6 sont inférieurs avec les bras selon l'invention. En effet d₂ (figure 2) est supérieur à d₁ (figure 1) de près de 33% sur l'exemple représenté. Si on note M la valeur du couple exercé au niveau du véhicule, couple qui est engendré par l'effort F1 ou F2 exercé par le vérin, et qui est égal par ailleurs au couple résistant dû à l'appui sur le sol. On a M = F₁.d₁ = F₂.d₂ . L'augmentation du bras de levier d₂ assurée par l'invention permet de diminuer (à couple résistant égal) l'effort F₂ demandé au vérin. L'invention permet donc d'utiliser un vérin moins puissant.

On choisira la largeur des bras ainsi que le positionnement du point d'attache 8 pour le vérin 6 sur le bras 1 de telle sorte que l'angle formé par la direction du vérin 6 avec un plan vertical lorsque le vérin se trouve dans sa position repliée soit tel qu'il n'y ait aucune interférence entre vérin et roues lors du braquage des roues. Une telle disposition sera détaillée par la suite en référence aux figures 6 et 7.

On pourra par exemple choisir un angle inférieur ou égal à 30°. Une telle disposition vise à disposer le corps du vérin 6 de la façon la plus proche possible de la verticale quand le dispositif est en position repliée. Ceci réduit l'encombrement du dispositif et facilite l'intégration des bras 1 au voisinage des roues du véhicule comme cela sera décrit ci après.

L'invention est particulièrement bien adaptée à la mise en place de bras stabilisateurs au niveau de déports de roues d'un engin blindé.

A titre d'exemple les figures 3a, 3b, 4a et 4b montrent un engin blindé 12 à roues 13. Cet engin blindé comporte une caisse 4 qui présente de chaque côté du véhicule un déport latéral 14 permettant le loger les roues 13.

Chaque déport latéral 14 est ici délimité par un plan horizontal 14a et un plan incliné 14b.

Le véhicule 12 porte quatre bras latéraux 1 déployables : deux bras 1 qui sont logés sous chaque déport latéral 14 de la caisse 4.

Chaque bras comprend un tronçon interne la qui, en position repliée, est disposé parallèlement au plan incliné 14b. Il comprend aussi un tronçon externe 1b qui porte l'extrémité d'appui 3 qui affecte la forme d'une plaque montée sur l'extrémité du tronçon 1b par une liaison pivot (axe du pivot parallèle à l'axe du véhicule).

L'angle entre les deux tronçons 1a,1b n'est pas ici égal à 90° mais il est sensiblement égal à l'angle formé entre les plans 14a et 14b.

Lorsque le bras 1 est dans sa position repliée (figures 3a et 4a) le tronçon externe 1b est parallèle au plan horizontal 14a d'un déport 14.

Afin de positionner correctement les bras 1 par rapport à la caisse 4, et en particulier pour positionner correctement l'articulation fixe 5 du bras 1, le tronçon interne 1a du bras est fixé de façon articulée sur un support 15 qui est lui-même rendu solidaire de la caisse par exemple par des vis ou des soudures. Une telle disposition permet d'adapter facilement les bras à un véhicule donné quelle que soit sa forme de caisse ou sa garde au sol. Il suffit ainsi de fixer le support 15 sur la caisse. Le support positionnera les articulations 5 et 7 aux points géométriques souhaités même si ces points se situent en dessous du fond de la caisse.

On remarque sur la figure 3b que les bras 1 déployables sont disposés latéralement sous chaque déport latéral 14 de la caisse. Une telle disposition permet, lors de la mise en position, d'utiliser le plus longtemps possible les capacités de freinage du véhicule. En effet les bras 1 qui sont disposés en direction de la pente (bras à droite sur la figure 3b) vont venir en appui sur le sol 2 alors que les roues 13 qui sont disposées de l'autre côté du véhicule restent encore en contact avec le sol 2.

On peut ainsi soulever très progressivement le véhicule à l'aide des bras 1 disposés côté pente tandis que le véhicule reste freiné par ses roues 13 restant en contact avec le sol. Ce n'est qu'une fois la caisse 4 du véhicule en position sensiblement horizontale que l'on peut appliquer les bras disposés vers le haut de la pente sur le sol (bras à gauche sur la figure 3b) pour s'affranchir de la souplesse des pneumatiques et suspensions du véhicule. Un tel mode de stabilisation est très sécurisé et très rapide. Il nécessite une course réduite pour les bras (ce qui assure un positionnement rapide) et le véhicule reste stable et sécurisé le plus longtemps possible par ses propres roues.

Les figures 6 et 7 montrent d'une façon plus précise un mode de réalisation d'un bras 1 en position repliée, bras qui est disposé entre les deux roues avant 13 qui sont directrices. Les roues sont représentées non braquées sur la figure 7 et braquées de leur angle maximal γ sur la figure 6. Le bras 1 est fixé au niveau de son articulation 5 directement sur la caisse 4 (ici sans support intermédiaire 15). Le point d'attache du bras 1 sur la caisse ainsi que la largeur du bras 1 sont choisis de telle sorte que, lorsque le vérin 6 se trouve dans sa position repliée, il n'y ait aucune interférence entre les roues 13 et le vérin 6 ainsi que les bras 1.

On remarque que pour obtenir un tel résultat les bras 1 représentés aux figures 6 et 7 ont une largeur S1 au niveau des zones de braquage des roues 13 qui est inférieure à la largeur S2 du bras au niveau de son point d'attache 5 sur la caisse 4.

Les figures 5a et 5b montrent plus précisément la structure d'un bras 1 selon un autre mode de réalisation de l'invention, bras qui est ici de largeur S constante et fixé à un support intermédiaire 15. Ce type de bras est fixé entre deux roues non braquables, par exemple les roues arrières.

Le tronçon interne 1a et le tronçon externe 1b sont réalisés sous la forme de tôles découpées et mécanosoudées. Le tronçon interne 1a est en particulier constitué par deux parois 17a,17b parallèles l'une de l'autre et séparées par une ouverture 16 (voir aussi figures 4b et 6) qui permet le passage du vérin 6 au cours du mouvement de déploiement du bras 1. Ainsi, le bras 1 est réalisé sous la forme d'une structure creuse à l'intérieur de laquelle se loge le vérin 6 lorsque le bras est replié, ce qui rend le système très compact et protège le vérin.

Il serait bien entendu possible de réaliser un bras plein et de fixer le vérin latéralement à ce bras.

On voit sur les figures 5a et 5b que le support 15 a une forme de goulotte délimitée par deux joues latérales 15a,15b. Ainsi le tronçon interne 1a du bras peut se loger dans cette goulotte 15 dans la position repliée du bras 1.

On est ainsi assuré d'obtenir une compacité extrême pour le bras qui se loge complètement sous le déport 14 sans déborder latéralement par rapport au véhicule 12.

L'articulation fixe 7 du vérin 6 est également solidaire du support 15, l'autre articulation (non visible sur les figures 5a, 5b) étant solidaire du tronçon externe 1b.

Il serait bien entendu possible, comme décrit précédemment (figures 6 et 7), de ne pas prévoir de goulotte 15 et de fixer les articulations 5 et 7 directement sur la caisse 4 du véhicule.

En fonction des véhicules et des efforts à mettre en oeuvre, le vérin 6 pourra être un vérin électrique ou bien un vérin hydraulique qui sera raccordé à un groupe de puissance solidaire du véhicule (de tels groupes sont généralement présent sur les véhicules militaires).

Le véhicule 12 représenté aux figures 3a, 3b, 4a, 4b, 6 et 7 ayant deux paires de roues avants directrices et deux paires de roues arrières fixes, les risques d'interférence bras / roues sont inexistants pour les bras disposés entre les paires de roues arrières. On pourra donc définir des bras 1 entre les paires de roues arrière qui auront une largeur supérieure à celle des bras disposés entre les paires de roues avant.

On augmente ainsi la rigidité du dispositif de positionnement suivant la direction longitudinale du véhicule. On pourra par ailleurs avantageusement relier les extrémités d'appui 3 des bras arrière à leurs bras par des liaisons pivots tandis que l'on prévoira des liaisons rotules pour relier les extrémités d'appui aux bras avant.

Une telle disposition permet de limiter lors de la mise en place du dispositif les efforts longitudinaux qui sont subis par les bras avant qui ont les largeurs S les plus réduites. L'essentiel de la rigidité étant assuré par les bras arrières.

Différentes variantes sont possibles sans sortir du cadre de l'invention.

On a décrit ainsi un bras formé de deux tronçons formant un angle. Il est bien entendu possible en fonction des formes des déports de roues de réaliser des bras 1 dont les tronçons forment un angle différent.

On a précisé précédemment qu'il était possible de varier la position du point d'attache du vérin 6 sur le tronçon externe 1b. On choisira de préférence cependant un positionnement pour lequel ce point d'attache est relativement proche de la zone de jonction 11 entre les deux tronçons 1a et 1b du bras 1. En effet, on limite ainsi l'angle formé entre le vérin 6 et le plan incliné 14b du déport 14, donc l'encombrement radial du dispositif dans l'espace séparant les roues 13. Une telle disposition est importante lorsque le véhicule 12 est doté d'une direction par braquage donc dans laquelle l'angle entre les roues 13 et la caisse 4 est modifiable.

Il est également possible de réaliser des bras ayant une forme courbe pour s'adapter par exemple à des déports 14 de roues à profil cylindrique.

A titre d'exemple la figure 8 montre (suivant une vue frontale analogue à celle de la figure 3a) une telle variante de bras 1 qui ne comporte alors qu'un seul tronçon 1 mais qui est courbe de façon à suivre le profil d'un déport cylindrique 14 de la caisse 4. Là encore l'extrémité d'appui 3 se trouvera disposée latéralement à distance de la caisse 4 et l'appui de l'extrémité 3 sur un sol plan horizontal interviendra pour un angle de pivotement du bras inférieur ou égal à 90°.

Il est par ailleurs possible de donner aux bras 1 un profil en section qui n'est pas rectangulaire.

A titre d'exemple, les figures 9a et 9b montrent un bras 1 mécanosoudé dont les deux tronçons 1a, 1b comportent des plaques 17a, 17b parallèles qui sont reliées l'une à l'autre par des parois inclinées 18a et 18b. La section du bras 1 (figure 9b) comporte donc une partie triangulaire. Une telle configuration permet d'assurer une rigidité suffisante tout en réduisant l'encombrement du bras 1. Les parois inclinées 18a,18b permettent ainsi d'avoir un bras qui échappe facilement aux mouvements de braquage des roues du véhicule, alors que la largeur globale S2 reste importante. Une telle configuration permet ainsi de concevoir un bras 1 positionnable entre les roues avant du véhicule tout en conservant une rigidité importante.

## Revendications

1. Véhicule (12) à roues (13), et en particulier un véhicule blindé, véhicule (12) comportant une caisse (4) présentant des déports (14) latéraux à l'intérieur desquels se logent les roues (13), et comportant un dispositif de positionnement et de stabilisation comprenant au moins un bras latéral déployable (1), bras qui est monté articulé sur une caisse (4) du véhicule entre une position repliée dans laquelle le bras (1) se trouve rangé le long de la caisse (4) alors qu'une extrémité d'appui (3) du bras (1) se trouve disposée latéralement à distance de la caisse (4) et une position déployée dans laquelle l'extrémité d'appui (3) du bras (1) est en contact sur le sol (2), le passage de la position repliée à la position déployée étant assuré à l'aide d'un vérin moteur (6) monté entre la caisse (4) et le bras (1), le bras (1) ayant une forme courbe ou bien formée de plusieurs tronçons rectilignes (1a,1b) formant des angles entre eux, forme qui est telle que lorsqu'il se trouve en position déployée, l'appui de l'extrémité (3) sur un sol plan horizontal (2) sur lequel est positionné le véhicule intervient pour un angle de pivotement du bras (1) inférieur ou égal à 90°, véhicule **caractérisé en ce que** le bras (1) est logé en position repliée sous un des déports (14) de roues.

2. Véhicule selon la revendication 1, **caractérisé en ce que** le bras comprend au moins deux tronçons rectilignes (1a,1b) formant un angle l'un avec l'autre, un tronçon externe (1b) portant l'extrémité d'appui (3) et un tronçon interne (1a) étant articulé par rapport à la caisse (4).

3. Véhicule selon une des revendications 1 ou 2, **caractérisé en ce que** le bras (1) est fixé de façon articulée sur un support (15) lui-même rendu solidaire de la caisse (4).

4. Véhicule selon la revendication 3, **caractérisé en ce qu'**une première extrémité du vérin moteur (6) est articulée sur le support (15).

5. Véhicule (12) à roues (13) en particulier un véhicule blindé selon la revendication 4, **caractérisé en ce que** le support (15) a une forme de goulotte et **en ce que** bras (1) ou son tronçon interne (la) se loge dans cette goulotte en position repliée du bras.

6. Véhicule (12) à roues (13) en particulier un véhicule blindé selon une des revendications 1 à 5, **caractérisé en ce que** la largeur du bras (1) ainsi que le positionnement du point d'attache de l'articulation d'une seconde extrémité du vérin moteur (6) sur le bras sont choisis de telle sorte qu'il n'y ait aucune interférence entre vérin (6) et roues (13) lors du braquage des roues.

7. Véhicule (12) à roues (13) en particulier un véhicule blindé selon une des revendications 1 à 6, **caractérisé en ce que** le bras (1) comporte une structure creuse à l'intérieur de laquelle se loge le vérin (6), une ouverture (16) étant prévue sur ce bras (1) permettant le passage du vérin (6) au cours de son mouvement de déploiement.

8. Véhicule (12) à roues (13) en particulier un véhicule blindé selon une des revendications 1 à 7, **caractérisé en ce que** le bras (1) a une section comportant des parois inclinées (18a, 18b).

9. Véhicule (12) à roues (13) en particulier un véhicule blindé selon une des revendications 1 à 8, **caractérisé en ce qu'**il comprend au moins deux bras latéraux (1) déployables logés sous chaque déport latéral (14) de la caisse (4).

## Patentansprüche

1. Rad (13) gebundenes Fahrzeug (12), und insbesondere ein gepanzertes Fahrzeug (12), umfassend eine Karosserie (4), welche seitliche Versätze (14) aufweist, in deren Inneren sich die Räder (13) befinden, und umfassend eine Vorrichtung zur Positionierung und Stabilisierung, welche wenigstens einen entfaltbaren, seitlichen Arm (1) umfasst, wobei der Arm an einer Karosserie (4) des Fahrzeugs gelenkig zwischen einer zurück geklappten Position, in welcher sich der Arm (1) entlang der Karosserie (4) weggestaut befindet, während sich ein Abstützende (3) des Arms (1) von der Karosserie (4) seitlich beabstandet befindet, und einer entfalteten Position gelagert ist, in welcher das Abstützende (3) des Arms (1) mit dem Boden (2) in Kontakt ist, wobei der Übergang von der zurück geklappten Position in die entfaltete Position mit der Hilfe eines Antriebszylinders (6) gewährleistet wird, welcher zwischen der Karosserie (4) und dem Arm (1) montiert ist, wobei der Arm (1) eine gekrümmte Form aufweist oder auch aus mehreren geradlinigen Teilstücken (1a, 1b) gebildet wird, welche Winkel untereinander einschließen, wobei die Form dergestalt ist, dass, wenn er sich in entfalteter Position befindet, die Auflage des Endes (3) auf einem Boden mit horizontaler Ebene (2), auf welchem das Fahrzeug positioniert ist, bei einem Drehwinkel des Arms (1) von kleiner oder gleich 90° zustande kommt, wobei das Fahrzeug ***dadurch gekennzeichnet ist, dass*** sich der Arm (1) in zurück geklappter Position unter einem der Rad-Versätze (14) befindet.

2. Fahrzeug nach Anspruch 1, **dadurch gekennzeichnet, dass** der Arm wenigstens zwei geradlinige Teilstücke (1a, 1b) umfasst, welche einen Winkel miteinander einschließen, wobei ein äußeres Teilstück (1b) das Abstützende (3) trägt und ein inneres Teilstück (la) in Bezug auf die Karosserie (4) angelenkt ist.

3. Fahrzeug nach einem der Ansprüche 1 oder 2, **dadurch gekennzeichnet, dass** der Arm (1) in gelenkiger Weise an einem Träger (15) befestigt ist, welcher selbst fest mit der Karosserie (4) verbunden ist.

4. Fahrzeug nach Anspruch 3, **dadurch gekennzeichnet, dass** ein erstes Ende des Antriebszylinders (6) am Träger (15) angelenkt ist.

5. Rad (13) gebundenes Fahrzeug (12) insbesondere ein gepanzertes Fahrzeug nach Anspruch 4, **dadurch gekennzeichnet, dass** der Träger (15) die Form einer Ablaufrinne besitzt und dass der Arm (1) oder dessen inneres Teilstück (la) in zurück geklappter Position des Arms in dieser Ablaufrinne ruht.

6. Rad (13) gebundenes Fahrzeug (12) insbesondere ein gepanzertes Fahrzeug nach einem der Ansprüche 1 bis 5, **dadurch gekennzeichnet, dass** die Breite des Arms (1) sowie die Positionierung des Anbringungspunktes der Anlenkung eines zweiten Endes des Antriebszylinders (6) an dem Arm derartig gewählt wird, dass es beim Einschlagen der Räder keine Wechselwirkung zwischen Zylinder (6) und Räder (13) gibt.

7. Rad (13) gebundenes Fahrzeug (12) insbesondere ein gepanzertes Fahrzeug nach einem der Ansprüche 1 bis 6, **dadurch gekennzeichnet, dass** der Arm (1) eine hohle Struktur umfasst, in deren Inneren der Zylinder (6) ruht, wobei eine Öffnung (16) an diesem Arm (1) vorgesehen ist, welche den Durchgang des Zylinders (6) im Verlauf dessen Entfaltungsbewegung herstellt.

8. Rad (13) gebundenes Fahrzeug (12) insbesondere ein gepanzertes Fahrzeug nach einem der Ansprüche 1 bis 7, **dadurch gekennzeichnet, dass** der Arm (1) einen Querschnitt aufweist, der geneigte Wände (18a, 18b) umfasst.

9. Rad (13) gebundenes Fahrzeug (12) insbesondere ein gepanzertes Fahrzeug nach einem der Ansprüche 1 bis 8, **dadurch gekennzeichnet, dass** es wenigstens zwei entfaltbare, seitliche Arme (1) umfasst, welche sich unter jedem seitlichen Versatz (14) der Karosserie (4) befinden.

## Claims

1. Vehicle (12) with wheels (13) and in particular for an armoured vehicle, such vehicle (12) incorporating a body (4) having lateral overhangs (14) inside which the wheels (13) are housed, and including a stabilising and positioning device comprising at least one deployable lateral arm (1), such arm mounted hinged onto the vehicle body (4) between a retracted position in which the arm (1) is folded away alongside the body (4) whereas its supporting end (3) is arranged laterally at a distance from said body (4) and a deployed position in which a supporting end (3) of the arm (1) is in contact with the ground (2), the passage from the retracted position to the deployed position being ensured using a drive jack (6) mounted between the body (4) and the arm (1), the arm (1) having a curved shape or else being formed of several rectilinear sections (1a, 1b) together forming angles, shape which is such that when in the retracted position, this end being brought to bear on a horizontal plane ground surface (2) on which the vehicle is standing when the lower arm (1) pivots at an angle of 90° or less, **characterised in that** the arm (1) is housed in its retracted position under one of the wheel overhangs (14).

2. Vehicle according to Claim 1, **characterised in that** the arm comprises at least two rectilinear sections (1a, 1b) forming an angle with one another, one external section (1b) carrying the supporting end (3) and one inner section (1a) being hinged with respect to the vehicle body (4).

3. Vehicle according to one of Claims 1 or 2, **characterised in that** the arm (1) is hinged onto a support (15) itself made integral with the body (4).

4. Vehicle according to Claim 3, **characterised in that** a first end of the drive jack (6) is hinged onto the support (15).

5. A stabilising and positioning device according to Claim 4, **characterised in that** the support (15) is in the shape of a chute and **in that** the arm (1) or its inner section (1a) is housed in this chute in the arm's retracted position.

6. Vehicle according to one of Claims 1 to 5, **characterised in that** the width of the arm (1) and the positioning of the point of attachment of the hinge of a second end of the drive jack (6) on the arm are selected such that there is no interference between the jack (6) and the wheels (13) when the wheels are being turned.

7. Vehicle according to one of Claims 1 to 6, **characterised in that** the arm (1) incorporates a hollow structure inside which the jack (6) is housed, an opening (16) being provided in this arm (1) to enable the passage of the jack (6) during its deployment movement.

8. Vehicle particularly for an armoured vehicle according to one of Claims 1 to 7, **characterised in that** the arm (1) has a section incorporating inclined walls (18a, 18b).

9. Vehicle according to one of Claims 1 to 8, w **characterised in that** it comprises at least two deployable lateral arms (1) housed under each lateral overhang (14) of the body (4).
